# EUROPÄISCHE PATENTSCHRIFT

(11) **EP 1 633 973 B1**
(45) Veröffentlichungstag und Bekanntmachung des Hinweises auf die Patenterteilung: **14.05.2008**
(21) Anmeldenummer: 04726088.0
(22) Anmeldetag: 07.04.2004
(51) Int. Cl.: F02M 61/18

(54) **BRENNSTOFFEINSPRITZVENTIL**
FUEL INJECTION VALVE
SOUPAPE D'INJECTION DE CARBURANT

(30) Priorität: 04.06.2003 DE 10325289
(43) Veröffentlichungstag der Anmeldung: 15.03.2006
(73) Patentinhaber: ROBERT BOSCH GMBH, 70442 Stuttgart (DE)
(72) Erfinder: HOLZGREFE, Volker, 71254 Ditzingen (DE); ARNDT, Stefan, 70569 Stuttgart (DE)
(74) Vertreter: Körfer, Thomas
(86) Internationale Anmeldenummer: PCT/DE2004/000727
(87) Internationale Veröffentlichungsnummer: WO 2004/109094

(56) Entgegenhaltungen:
- EP-A- 0 116 864
- FR-A- 2 773 852
- GB-A- 185 640
- GB-A- 258 431
- US-A1- 2003 015 609
- US-A1- 2003 164 412

## Beschreibung

### Stand der Technik

Die Erfindung geht aus von einem Brennstoffeinspritzventil nach der Gattung des Hauptanspruchs.

Beispielsweise ist aus der DE 199 37 961 A1 ein Brennstoffeinspritzventil bekannt, welches eine gestufte Abspritzöffnung aufweist. Die Abspritzöffnung ist dabei in ein Durchgangsloch und einen abspritzseitigen bzw. abströmseitigen Austrittsbereich aufgeteilt, wobei sich der Austrittsbereich in Form, Kontur und Größe vom Durchgangsloch unterscheidet.

Nachteilig bei dem aus der obengenannten Druckschrift bekannten Brennstoffeinspritzventil ist insbesondere, daß bei einem entsprechend aufgeweiteten, aus dem Durchgangsloch austretender Brennstoffstrahl Teile des Austrittsbereichs vom Brennstoffstahl direkt mit Brennstoff beaufschlagt werden können. Außerdem verbleibt bei einem in Kontur und Größe dem Brennstoffstrahl gleichenden Austrittsbereich kein anderes Volumen im Austrittsbereich. Durch beide Nachteile verbleibt nach dem Abspritzvorgang Brennstoff im Bereich der Abspritzöffnung, da sich kaum Gaswirbel ausbilden können, welche nach Abschluß des Abspritzvorgangs Brennstoff aus dem Bereich der Abspritzöffnung räumen. Nach kurzer Betriebsdauer bilden sich so Verbrennungsablagerungen, welche den weiteren Betrieb des Brennstoffeinspritzventils nachteilig beeinträchtigen. Außerdem erhöhen die nach dem Abspritzvorgang im Bereich der Abspritzöffnung verbleibender Brennstoffreste die Abgaswerte und den Kraftstoffverbrauch.

Weiterhin kann das Längen/Breiten-Verhältnis und der Brennstoffdruck nur unzureichend den verschiedenen Anforderungen verschiedener Brennkraftmaschinen angepasst werden.

In FR-A-2 773 852 ist ein Brennstoffeinspritzventil gezeigt, welches einen Ventilkörper aufweist, einen fixierten Ventilsitz mit einem einzigen Abspritzkanal und ein bewegliches Schließelement, welches mit einem Einlassende des Kanals in Eingriff steht. Der Abspritzkanal ist zumindest an seinem Auslassende schrägwinklig relativ zu dem Schließelement angeordnet, und das Schließelement weist eine Spitze in der Form eines sphärischen Segments auf, wovon zumindest ein Abschnitt mit der Druckoberfläche des Ventilsitzes in Kontakt gelangt. Das Auslassende des Einspritzventils weist eine Führung oberhalb des Ventilsitzes auf und beinhaltet einen Wirbelerzeuger zwischen der Führung und dem Ventilsitz.

US 2003/015609 A1 beschreibt ein Brennstoffeinspritzventil mit einem Düsenboden, welcher zumindest vier Düsenlochgruppen aufweist, durch welche Brennstoffströme injiziert werden und miteinander kollidieren. Die Düsenlochgruppen sind in zwei Aggregationen angeordnet, so dass kollidierte Brennstoffströme zusammengeführt werden und in zwei unterschiedliche Richtungen geleitet werden, um eine verbesserte Zerstäubung zu erzielen.

In US 2003/164412 wird eine Lochscheibe an die Spitze des Brennstoffeinspritzventils angefügt, um ein Brennstoffdurchgangsloch abzudecken. Die Lochscheibe soll mittels eines vereinfachten Herstellungsverfahrens hergestellt werden können. Daher ist die Scheibe aus mehreren Schichten aufgebaut, die jeweilig eine Anzahl von Löchern aufweisen, jedoch in relativ zueinander versetzter Position. Die Lochscheiben sind in dem Ventilkörper mittels eines Plattenhalters fixiert, welcher einen Raum ausbildet, in den der Brennstoffstrahl bzw. die Brennstoffstrahlen beim Einspritzvorgang austreten.

EP-A-0 116 864 beschreibt eine Kraftstoffeinspritzdüse, bei der zur Vermeidung von Kuppenbrüchen die Kuppe verstärkt wird und zur Vermeidung der sich dadurch ergebenden Verlängerung der Spritzlöcher diese in zwei Abschnitte geteilt werden, einem mit durch das Spritzgesetz bestimmten festen Querschnitt und einem nach außen sich anschließenden Abschnitt größeren Querschnitts, der keinen Einfluss auf den Einspritzstrahl hat.

GB 258 431 A beschreibt ein Ventil, bei welchem ein Kugelverschluss eingesetzt wird, um die Zufuhr einer Flüssigkeit zu den Öffnungen eines Zerstäubers zu steuern. Die Abspritzöffnung öffnet in einen halbkugelförmigen oder einen sich nach unten öffnenden konischen Raum.

GB 185 640 A offenbart ein Einspritzventil, mittels welchem die Brennstoffzufuhr zeitlich exakt festgelegt werden soll. Brennstoff wird einer ringförmigen Reihe von Brennstoffauslassöffnungen zugeführt, welche in einem Düsenboden vorgesehen sind und deren Anzahl, Form und Bereich die Menge des Brennstoffs steuert, der innerhalb einer bestimmten Zeitgrenze eingespritzt werden soll.

### Vorteile der Erfindung

Das erfindungsgemäße Brennstoffeinspritzventil mit den kennzeichnenden Merkmalen des Hauptanspruchs hat demgegenüber den Vorteil, dass Brennstoffablagerungen im Bereich der Abspritzöffnung wirksam verhindert werden.

Weiterhin kann das Längen/Breiten-Verhältnis der Abspritzöffnung und der Brennstoffdruck unter Beibehaltung des Spaltmaßes frei verändert und gewählt werden. Die Anpassung des Einspritzverhaltens des Brennstoffeinspritzventils an verschiedene Brennkraftmaschinen kann so in besonders einfacher Weise erfolgen. Die Zerstäubung, die Abgaswerte und der Brennstoffverbrauch werden verbessert.

Durch die in den Unteransprüchen aufgeführten Maßnahmen sind vorteilhafte Weiterentwicklungen des im Hauptanspruch angegebenen Brennstoffeinspritzventils möglich.

Vorteilhafterweise ist das verbleibende erste Volumen nach der im Anspruch 2 angegebenen Gleichung bemessen und das Spaltmaß nicht größer als 0,3 mm und nicht kleiner als 0,1 mm, da in dieser Weise auch für unterschiedliche Geometrien der Abspritzöffnung bzw. des Austrittsbereiches ein optimal angemessenes erstes Volumen erzielt wird. Eine optimale Wirbelausbildung im ersten Volumen wird sichergestellt und ein Ansaugeffekt zwischen den Innenwandungen des Austrittsbereichs und des Brennstoffstrahls werden sicher verhindert.

Von Vorteil ist außerdem, daß der Führungsbereich und der Austrittsbereich koaxial zueinander angeordnet sind. Dadurch wird eine besonders gleichmäßige Wirbelausbildung im ersten Volumen unterstützt.

Durch einen sich in Abspritzrichtung kegelförmig aufweitenden Übergang vom Führungsbereich in den Austrittsbereich, kann der Brennstoffstrahl in vorteilhafter Weise geführt werden. Die Geometrie des Brennstoffstrahls kann dadurch der Geometrie des Austrittsbereiches angepaßt werden.

Durch eine zylinderförmige Ausformung des Austrittsbereichs läßt sich der Austrittsbereich besonders einfach herstellen.

Ragt der Führungsbereich in den Austrittsbereich hinein und/oder weitet sich der Austrittsbereich zuerst kontinuierlich entgegen der Abspritzrichtung auf, so kann die Wirbelbildung ebenfalls unterstützt werden.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch ein Beispiel eines Brennstoffeinspritzventils gemäß dem Stand der Technik,
- Fig. 2: einen schematischen Schnitt durch ein erstes Ausführungsbeispiel des erfindungsgemäßen Brennstoffeinspritzventils im Bereich der Abspritzöffnung und
- Fig. 3: einen schematischen Schnitt durch ein zweites Ausführungsbeispiel des erfindungsgemäßen Brennstoffeinspritzventils im Bereich der Abspritzöffnung.

### Beschreibung der Ausführungsbeispiele

Nachfolgend werden Ausführungsbeispiele der Erfindung beispielhaft beschrieben. Übereinstimmende Bauteile sind dabei in den Figuren mit übereinstimmenden Bezugszeichen versehen. Bevor jedoch anhand der Figuren 2 und 3 bevorzugte Ausführungsbeispiele der Erfindung näher erläutert werden, wird anhand von Fig. 1 ein Brennstoffeinspritzventil 1 in seinen wesentlichen Bestandteilen zum besseren Verständnis der Erfindung kurz erläutert.

Ein in Fig. 1 dargestelltes erstes Ausführungsbeispiel eines Brennstoffeinspritzventils 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 steht mit einem Ventilschließkörper 4 in Wirkverbindung, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über eine beispielsweise durch eine einfache Bohrung hergestellte Abspritzöffnung 7 verfügt. Der Düsenkörper 2 ist durch eine Dichtung 8 gegen einen Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch eine Verengung 26 voneinander getrennt und miteinander durch ein nicht ferromagnetisches Verbindungsbauteil 29 verbunden. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. An der anderen Seite der Einstellscheibe 15 befindet sich der Anker 20. Dieser steht über einen ersten Flansch 21 kraftschlüssig mit der Ventilnadel 3 in Verbindung, welche durch eine Schweißnaht 22 mit dem ersten Flansch 21 verbunden ist. Auf dem ersten Flansch 21 stützt sich eine Rückstellfeder 23 ab, welche in der vorliegenden Bauform des Brennstoffeinspritzventils 1 durch eine Hülse 24 auf Vorspannung gebracht wird.

In der Ventilnadelführung 14, im Anker 20 und an einem Führungselement 36 verlaufen Brennstoffkanäle 30, 31 und 32. Der Brennstoff wird über eine zentrale Brennstoffzufuhr 16 zugeführt und durch ein Filterelement 25 gefiltert. Das Brennstoffeinspritzventil 1 ist durch eine Dichtung 28 gegen eine nicht weiter dargestellte Brennstoffverteilerleitung und durch eine weitere Dichtung 37 gegen einen nicht weiter dargestellten Zylinderkopf abgedichtet.

An der abspritzseitigen Seite des Ankers 20 ist ein ringförmiges Dämpfungselement 33, welches aus einem Elastomerwerkstoff besteht, angeordnet. Es liegt auf einem zweiten Flansch 34 auf, welcher über eine Schweißnaht 35 stoffschlüssig mit der Ventilnadel 3 verbunden ist.

Im Ruhezustand des Brennstoffeinspritzventils 1 wird der Anker 20 von der Rückstellfeder 23 entgegen seiner Hubrichtung so beaufschlagt, daß der Ventilschließkörper 4 an der Ventilsitzfläche 6 in dichtender Anlage gehalten wird. Bei Erregung der Magnetspule 10 baut diese ein Magnetfeld auf, welches den Anker 20 entgegen der Federkraft der Rückstellfeder 23 in Hubrichtung bewegt, wobei der Hub durch einen in der Ruhestellung zwischen dem Innenpol 12 und dem Anker 20 befindlichen Arbeitsspalt 27 vorgegeben ist. Der Anker 20 nimmt den ersten Flansch 21, welcher mit der Ventilnadel 3 verschweißt ist, ebenfalls in Hubrichtung mit. Der mit der Ventilnadel 3 in Verbindung stehende Ventilschließkörper 4 hebt von der Ventilsitzfläche 6 ab, und der Brennstoff wird durch die Abspritzöffnung 7 abgespritzt.

Wird der Spulenstrom abgeschaltet, fällt der Anker 20 nach genügendem Abbau des Magnetfeldes durch den Druck der Rückstellfeder 23 vom Innenpol 13 ab, wodurch sich der mit der Ventilnadel 3 in Verbindung stehende erste Flansch 21 entgegen der Hubrichtung bewegt. Die Ventilnadel 3 wird dadurch in die gleiche Richtung bewegt, wodurch der Ventilschließkörper 4 auf der Ventilsitzfläche 6 aufsetzt und das Brennstoffeinspritzventil 1 geschlossen wird.

Fig. 2 zeigt einen schematischen Schnitt durch ein erstes Ausführungsbeispiel des erfindungsgemäßen Brennstoffeinspritzventils 1 im Bereich der Abspritzöffnung 7. Die Abspritzöffnung 7 besteht aus einem zuströmseitig angeordneten Führungsbereich 38 und einem nach einem Übergang 40 bzw. einer ersten Stufe 41 dazu abspritzseitig angeordneten Austrittsbereich 39. Die rechtwinklige Stufe 41 weitet den Führungsbereich 38 nach dem Übergang 40 in einen zylinderförmig verlaufenden Austrittsbereich 39 auf. In diesem Ausführungsbeispiel sind der Führungsbereich 38 und der Austrittsbereich 39 koaxial zueinander angeordnet.

Im Ausführungsbeispiel ist ein aus dem Führungsbereich 38 in den Austrittsbereich 39 bzw. in den nicht dargestellten Brennraum austretender Brennstoffstrahl 42 durch Strichlinien dargestellt. Der Brennstoffstrahl 42 weitet sich beim Austritt aus dem Führungsbereich 38 ab dem Übergang 40 mit einem Strahlwinkel 46 kegelförmig auf. Im Ausführungsbeispiel tritt der Brennstoffstrahl 42 koaxial aus dem Führungsbereich 38 aus, wobei die äußeren Grenzen des Brennstoffstrahls 42 aus dem Austrittsbereich 39 an einem abströmseitigen Ende 43 des Austrittsbereichs 39 unter Einhaltung eines Spaltes 44 mit einem Spaltmaß 47 austreten. Das Spaltmaß 47 ist dabei größer als 0. Der Spalt 44 mit dem Spaltmaß 47 tritt dabei an der kürzesten Entfernung zwischen Brennstoffstrahl 42 und dem abspritzseitigen Ende 43 auf. Die äußere Grenze des Brennstoffstahls 42 legt dabei zwischen dem Übergang 40 und dem Spalt 44 eine Strecke s zurück.

Zwischen dem Spalt 44, den äußeren Grenzen des Brennstoffstrahls 42 und den Innenwandungen des Austrittsbereichs 39 bleibt beim Einspritzvorgang im Austrittsbereich 39 ein erstes Volumen 45 unbeaufschlagt vom Brennstoffstrahl 42. Während des Einspritzvorgangs wird der Druck im ersten Volumen 45 abgesenkt und somit die Verdampfung des Brennstoffes gefördert. Es bilden sich im Volumen 45 Gaswirbel aus, welche insbesondere nach Beendigung des Einspritzvorgangs dazu beitragen, Brennstoffreste aus der Abspritzöffnung 7 zu entfernen.

Eine im Längsschnitt des ersten Volumens 45 auftretende Längsquerschnittsfläche Ag weist Schwerpunkte 48 auf, deren Abstand einen ersten Durchmesser D darstellen. Der plane Längsschnitt erfolgt dabei an einer nicht dargestellten Mittelachse des Austrittsbereichs 39. Ein zweiter Durchmesser d tritt ebenfalls in einem solchen Längsschnitt zwischen zwei Punkten, welche an den äußeren Grenzen des Brennstoffstrahls 42 auf der halben Strecke s liegen, auf.

Im gezeigten Ausführungsbeispiel beträgt das Spaltmaß zwischen 0,1 mm und 0,3 mm, vorzugsweise 0,2 mm.

Um die Wirbelausbildung im ersten Volumen optimal zu gestalten, beträgt im gezeigten Ausführungsbeispiel eine das erste Volumen charakterisierende Kennzahl B mindestens 0,5 maximal jedoch 2,5, vorzugsweise 1,5.

Die Kennzahl B berechnet sich nach einer folgenden Formel: $B = \frac{\left|D⋅π⋅Ag\right|}{\left|d⋅π⋅S\right|}$
wobei alle dimensionsbehafteten Größen in mm bzw. mm² angegeben sind.

Fig. 3 zeigt einen schematischen Schnitt durch ein zweites Ausführungsbeispiel des erfindungsgemäßen Brennstoffeinspritzventils 1 im Bereich der Abspritzöffnung 7, das wirkungsgleich dem ersten Ausführungsbeispiel aus Fig. 2 ist, jedoch in zweiteiliger Ausführung ausgebildet ist.

Im Unterschied zum ersten Ausführungsbeispiel aus Fig. 2 ragt der Führungsbereich 38 in den Austrittsbereich 39, wobei sich der Übergang 40 in Abspritzrichtung kegelförmig aufweitet. Überdies verläuft der Austrittsbereich 39 ab dem abspritzseitigen Ende des Übergangs 40 zuerst entgegen der Abspritzrichtung, um dann in einen zylinderförmigen Bereich überzugehen, welcher sich bis zum abspritzseitigen Ende 43 des Austrittsbereichs 39 fortsetzt.

Die Erfindung ist nicht auf die dargestellten Ausführungsbeispiele beschränkt und z. B. auch für nach außen öffnende Brennstoffeinspritzventile oder Mehrlochventile geeignet.

## Patentansprüche

1. Brennstoffeinspritzventil (1), insbesondere zum direkten Einspritzen von Brennstoff in einen Brennraum einer Brennkraftmaschine,
mit einem Ventilschließkörper(4), der mit einer Ventilsitzfläche (6), die an einem Ventilsitzkörper (5) ausgebildet ist, zu einem Dichtsitz zusammenwirkt und zumindest einer stromabwärts des Dichtsitzes vorgesehenen Abspritzöffnung (7), welche einen Führungsbereich (38) und einen an ihrem abspritzseitigen Ende angeordneten Austrittsbereich (39) aufweist,
wobei der Austrittsbereich (39) sich ab einem Übergang (40) vom Führungsbereich (38) in den Austrittsbereich (39) stufenförmig mit zumindest einer ersten Stufe (41) und/oder zumindest teilweise kontinuierlich aufweitet,
wobei ein aus dem Führungsbereich (38) am Übergang (40) sich mit einem Strahlwinkel (46) im wesentlichen gleichförmig aufweitender, austretender Brennstoffstrahl (42) ein abströmseitiges Ende (43) des Austrittsbereichs (39) mit einem Spaltmaß (47) eines Spaltes (44) nach einer Strecke s passiert,
und wobei das Spaltmaß (47) größer als Null ist und im Austrittsbereich (39) zwischen dem Brennstoffstrahl (42) und den Innenwandungen des Austrittsbereiches (39) ein erstes Volumen (45) verbleibt,
**dadurch gekennzeichnet,**
**dass** das erste Volumen (45) eine Längsquerschnittsfläche (Ag) aufweist und eine das erste Volumen (45) charakterisierende Kennzahl (B) nach folgender Gleichung berechnet ist: $B = \frac{\left|D⋅π⋅Ag\right|}{\left|d⋅π⋅s\right|}$
wobei D ein erster Durchmesser D zwischen den Schwerpunkten (48) der Längsquerschnittsfläche Ag ist,
d ein zweiter Durchmesser d des Brennstoffstrahls (42) an der halben Strecke s ist und die Kennzahl B nicht kleiner als 0,5 und nicht größer als 2,5 ist.

2. Brennstoffeinspritzventil nach Anspruch 1,
**dadurch gekenntzeichnet,**
dass das Spaltmaß (47) nicht größer als 0,3 mm und nicht kleiner als 0,1 mm ist.

3. Brennstoffeinspritzventil nach Anspruch 1 oder 2,
**dadurch gekennzeichnet**
**dass** der Führungsbereich (38) und der Austrittsbereich (39) koaxial zueinander angeordnet sind.

4. Brennstoffeinspritzventil nach einem der vorangegangenen Ansprüche,
**dadurch gekennzeichnet**
**dass** sich der Übergang (40) in Abspritzrichtung kegelförmig aufweitet.

5. Brennstoffeinspritzventil nach einem der vorangegangenen Ansprüche,
**dadurch gekennzeichnet,**
**dass** der Austrittsbereich (39) zylinderförmig ist.

6. Brennstoffeinspritzventil nach einem der Ansprüche 1 bis 5,
**dadurch gekennzeichnet,**
**dass** der Führungsbereich (38) in den Austrittsbereich (39) hinein ragt.

7. Brennstoffeinspritzventil nach Anspruch 6,
**dadurch gekennzeichnet,**
**dass** sich am abspritzseitigen Ende des Übergangs (40) der Austrittsbereich (39) zuerst kontinuierlich entgegen der Abspritzrichtung aufweitet.

8. Brennstoffeinspritzventil nach einem der vorangegangenen Ansprüche,
**dadurch gekennzeichnet,**
**dass** der Austrittsbereich (39) im Bereich des abströmseitigen Endes (43) zylinderförmig ist.

## Claims

1. Fuel injection valve (1), in particular for directly injecting fuel into a combustion chamber of an internal combustion engine,
having a valve closing body (4) which interacts with a valve seat face (6), which is formed on a valve seat body (5), to form a sealing seat, and having at least one ejection opening (7) which is provided downstream of the sealing seat and which has a guide region (38) and, arranged at its ejection-side end, an outlet region (39),
with the outlet region (39) widening, from a transition (40) from the guide region (38) into the outlet region (39), in a stepped fashion with at least one first step (41) and/or at least partially continuously,
with a fuel jet (42), which emerges and widens substantially uniformly from the guide region (38) at the transition (40) with a jet angle (46), passing an outflow-side end (43) of the outlet region (39) with a gap dimension (47) of a gap (44) after a distance s,
and with the gap dimension (47) being greater than zero and with a first volume (45) remaining in the outlet region (39) between the fuel jet (42) and the inner walls of the outlet region (39),
**characterized**
**in that** the first volume (45) has a longitudinal cross-sectional area (Ag), and a characteristic number (B) which characterizes the first volume (45) is calculated according to the following equation: $B = \frac{\left|D⋅π⋅Ag\right|}{\left|d⋅π⋅s\right|}$
where D is a first diameter D between the centres of gravity (48) of the longitudinal cross-sectional area Ag, d is a second diameter d of the fuel jet (42) at half of the distance s, and the characteristic number B is not less than 0.5 and not greater than 2.5.

2. Fuel injection valve according to Claim 1,
**characterized**
**in that** the gap dimension (47) is not greater than 0.3 mm and not less than 0.1 mm.

3. Fuel injection valve according to Claim 1 or 2,
**characterized**
**in that** the guide region (39) and the outlet region (39) are arranged coaxially with respect to one another.

4. Fuel injection valve according to one of the preceding claims,
**characterized**
**in that** the transition (40) widens conically in the ejection direction.

5. Fuel injection valve according to one of the preceding claims,
**characterized**
**in that** the outlet region (39) is cylindrical.

6. Fuel injection valve according to one of Claims 1 to 5,
**characterized**
**in that** the guide region (38) projects into the outlet region (39).

7. Fuel injection valve according to Claim 6,
**characterized**
**in that**, at the ejection-side end of the transition (40), the outlet region (39) initially widens continuously counter to the ejection direction.

8. Fuel injection valve according to one of the preceding claims,
**characterized**
**in that** the outlet region (39) is cylindrical in the region of the outflow-side end (43).

## Revendications

1. Injecteur de carburant notamment pour l'injection directe de carburant dans une chambre de combustion de moteur à combustion interne comprenant
un organe d'obturation de soupape (4) coopérant avec une surface formant siège de soupape (6) réalisé sur un corps de siège de soupape (5) pour former un siège d'étanchéité ainsi qu'au moins un orifice d'éjection (7) en aval du siège d'étanchéité, muni d'une zone de guidage (38) et d'une zone de sortie (39) à son extrémité côté éjection,
la zone de sortie (39) s'élargit à partir de la transition (40) entre la zone de guidage (38) et la zone de sortie (39), de façon étagée, par au moins un premier gradin (41) et/ou au moins en partie de façon continue,
un jet de carburant (40) sortant de la zone de guidage (38) pour la jonction (40), s'élargit pratiquement de façon régulière suivant un angle de jet (46) et passe l'extrémité, côté sortie, (43) de la zone de sortie (39) à une distance (47) d'un intervalle (44) après un trajet S,
et la distance d'intervalle (47) est supérieure à 0 et dans la zone de sortie (39) entre le jet de carburant (42) et les parois intérieures de la zone de sortie (39), il subsiste un premier volume (45),
**caractérisé en ce que**
le premier volume (45) a une surface de section longitudinale (Ag) et un nombre caractéristique (B) caractérisant le premier volume (45), ce nombre (Bà étant donné par l'équation suivante, $B = \frac{/ D ⋅ π ⋅ Ag / |}{/ d ⋅ π ⋅ s /}$
dans laquelle D représente un premier diamètre (D) entre les centres de gravité (48) de la section longitudinale Ag,
d est un second diamètre (d) du jet de carburant (42) à mi-distance S
et le nombre caractéristique B n'est ni inférieur à 0,5 et ni supérieur à 2,5.

2. Injecteur de carburant selon la revendication 1,
**caractérisé en ce que**
la distance d'intervalle (47) n'est ni supérieure à 0,3 mm et ni inférieure à 0, 1 mm.

3. Injecteur de carburant selon la revendication 1 ou 2,
**caractérisé en ce que**
la zone de guidage (38) et la zone de sortie (49) sont coaxiales.

4. Injecteur de carburant selon l'une des revendications précédentes,
**caractérisé en ce que**
la transition (40) s'élargit en forme de cône dans la direction d'éjection.

5. Injecteur de carburant selon l'une des revendications précédentes,
**caractérisé en ce que**
la zone de sortie (39) est de forme cylindrique.

6. Injecteur de carburant selon l'une des revendications 1 à 5,
**caractérisé en ce que**
la zone de guidage (30) pénètre dans la zone de sortie (39).

7. Injecteur de carburant selon la revendication 6,
**caractérisé en ce que**
l'extrémité côté éjection de la transition (40) de la zone de sortie (39) s'élargit tout d'abord en continu dans la direction opposée à la direction d'éjection.

8. Injecteur de carburant selon l'une des revendications précédentes,
**caractérisé en ce que**
la zone de sortie (39) est de forme cylindrique dans la zone de l'extrémité (43), côté sortie.
